# EUROPÄISCHE PATENTSCHRIFT

(11) **EP 1 168 480 B1**
(45) Veröffentlichungstag und Bekanntmachung des Hinweises auf die Patenterteilung: **23.08.2006**
(21) Anmeldenummer: 01305390.5
(22) Anmeldetag: 21.06.2001
(51) Int. Cl.: H01P 1/04

(54) **Übergang für orthogonal orientierte Hohlleiter**
Transition for orthogonally oriented hollow waveguides
Transition pour guides d'ondes orientés orthogonalement

(30) Priorität: 01.07.2000 DE 10032172
(43) Veröffentlichungstag der Anmeldung: 02.01.2002
(73) Patentinhaber: Marconi Communications GmbH, 71520 Backnang (DE)
(72) Erfinder: Rosenberg, Uwe, 71522 Backnang (DE); Speldrich, Werner, 71522 Backnang (DE)
(74) Vertreter: Manitz, Finsterwald & Partner GbR

(56) Entgegenhaltungen:
- DE-A- 4 234 532
- US-A- 2 668 191
- US-A- 2 921 274
- US-A- 2 960 671
- IHMELS ET AL: "Field theory CAD of L-shaped iris coupled mode launchers and dual-mode filters" MICROWAVE SYMPOSIUM DIGEST, 1993., IEEE MTT-S INTERNATIONAL ATLANTA, GA, USA 14-18 JUNE 1993, NEW YORK, NY, USA,IEEE, US, 14. Juni 1993 (1993-06-14), Seiten 765-768, XP010068156 ISBN: 0-7803-1209-0
- BORNEMANN J ET AL: "EDGE-CONDITIONED VECTOR BASIS FUNCTIONS FOR THE ANALYSIS AND OPTIMIZATION OF RECTANGULAR WAVEGUIDE DUAL-MODE FILTERS" 1999 IEEE MTT-S INTERNATIONAL MICROWAVE SYMPOSIUM DIGEST. (IMS). ANAHEIM, CA, JUNE 13 - 19, 1999, IEEE MTT-S INTERNATIONAL MICROWAVE SYMPOSIUM, NEW YORK, NY: IEEE, US, Bd. 4, 13. Juni 1999 (1999-06-13), Seiten 1695-1698, XP000890686 ISBN: 0-7803-5136-3
- BEYER R ET AL: "FIELD-THEORY DESIGN OF CIRCULAR WAVEGUIDE DUAL-MODE FILTER BY A COMBINED MODE-MATCHING FINITE ELEMENT METHOD" 24TH. EUROPEAN MICROWAVE CONFERENCE PROCEEDINGS. CANNES, SEPT. 5 - 8, 1994, EUROPEAN MICROWAVE CONFERENCE PROCEEDINGS, NEXUS BUSINESS COMMUNICATIONS, GB, Bd. 1 CONF. 24, 5. September 1994 (1994-09-05), Seiten 294-303, XP000643177 ISBN: 0-9518-0325-5

## Beschreibung

Die vorliegende Erfindung betrifft einen Übergang für orthogonal orientierte Hohlleiter, mit einer Transformationsstufe, die eine erste längliche Öffnung zum Anschluss eines ersten Hohlleiters, der zum Leiten eines ersten Grundwellentyps ausgelegt ist, und eine zweite längliche Öffnung zum Anschluss eines zweiten Hohlleiters aufweist, der zum Leiten eines zweiten Grundwellentyps ausgelegt ist, wobei die erste längliche Öffnung und die zweite längliche Öffnung orthogonal zueinander ausgerichtet sind, die Transformationsstufe eine im wesentlichen rechtwinklige Geometrie mit einer Höhe, einer Breite und einer Tiefe aufweist und die Höhe und die Breite derart gewählt sind, dass sowohl der erste Grundwellentyp als auch der zweite Grundwellentyp in der Transformationsstufe ausbreitungsfähig ist.

### Stand der Technik

Bekannte Übergänge werden beispielsweise durch eine Kombination von mehreren Hohlleiterabschnitten verwirklicht, die gegeneinander eine Verdrehung aufweisen. Eine Beschreibung eines derartigen Übergangs findet sich beispielsweise im "Taschenbuch der Hochfrequenztechnik, Meinke/Grundlach, 2. Auflage, Seiten 399 ff.". Die Herstellung eines derartigen Übergangs aus mehreren Hohlleiterabschnitten ist jedoch sehr aufwendig und ein weiteres Problem besteht darin, dass derartige Übergänge nicht in sogenannten integrierten Hohlleiterschaltungen verwendet werden können, die durch die Halbschalentechnik realisiert werden.

Ein weiterer Übergang, der prinzipiell durch die Halbschalentechnik hergestellt werden könnte, ist aus der EP 0392999B1 bekannt. Diese Druckschrift betrifft einen felddrehenden Wellenleiterübergang in Hohlleitern für elektromagnetische Mikrowellen, wobei der Übergang an seinem einen Ende eine Rechteck-ähnliche Querschnittsgestalt mit gewünschter Höhe und Breite aufweist, wobei sich die Querschnittsgestalt von einer Rechteckgestalt durch einen Steg unterscheidet, der in den Übergang von einer Seite des Querschnitts in die Höhenrichtung des Querschnitts vorsteht und wobei der Übergang an seinem anderen Ende eine rechteckige Querschnittsgestalt mit einer langen Seite und einer kurzen Seite aufweist. Gemäß der EP 0392999B1 ist vorgesehen, dass der Wellenleiterübergang einen ersten Teil, der sich von dem einen Ende des rechteckig-ähnlichen Querschnitts zu einem Zentralabschnitt mit L-förmigen Querschnitt erstreckt, und einen zweiten Teil aufweist, der sich von dem Zentralabschnitt zu dem anderen Ende des rechteckigen Querschnitts erstreckt; dass die Höhenausdehnung des nach innen vorstehenden Steges an dem einen Ende des Wellenleiterübergangs im Wesentlichen die gleiche Richtung wie die lange Seite des rechteckigen Querschnitts an dem anderen Ende des Wellenleiterübergangs aufweist; und dass der L-förmige Zentralabschnitt auf einer Seite des Stegs eine kleinere Ausdehnung als der rechteckig-ähnliche Querschnitt aufweist und auf der anderen Seite des Stegs eine um einen entsprechenden Grad größere Ausdehnung als der rechteckig-ähnliche Querschnitt in der Höhenrichtung des nach innen vorstehenden Stegs aufweist. Auch der Übergang gemäß der EP 0392999B1 ist aus mehreren Hohlleiterabschnitten mit verschiedenen Querschnittsgeometrien zusammengesetzt. Die Herstellung dieses Übergangs ist jedoch aufwendig und die erforderliche Baulänge ist relativ groß, was insbesondere im Zusammenhang mit integrierten Hohlleiterschaltungen nachteilig ist.

Ein Übergang der eingangs genannten Art ergibt sich aus der Druckschrift Ihmels et al: "Field theory CAD-of L-shaped iris coupled mode launchers and dual-mode filters" Microwave Symposium Digest, 1993, IEEE MTT-S International Atlanta, GA, USA, 14-18 June 1993, New York, NY, USA 14. Juni 1993 (1993-06-14), Seiten 765-768, ISBN: 0-7803-1209-0, XP010068156. Bei diesem bekannten Übergang sind die erste und zweite längliche Öffnung jeweils in einem zentralen Bereich der jeweiligen Stirnseite der Transformationsstufe vorgesehen. Als zentralen Abschnitt besitzt dieser Übergang einen L-förmigen Wellenleiter, der durch das Einfügen eines rechtwinkligen Hindernisses in die Mitte der Transformationsstufe verwirklicht ist.

Die Druckschrift Bornemann J et al: "Edge-conditioned vector basis functions for the analysis and optimization of rectangular waveguide dual-mode filters" 1999 IEEE MTT-S International Microwave Symposium Digest (IMS) Anaheim, CA, June 13-19, 1999, IEEE MTT-S International Microwave Symposium, New York, NY, IEEE, US Bd. 4, 13. Juni 1999 (1999-06-13), Seiten 1695-1698, ISBN: 0-7803-5136-3, XP000890686 (vom Erfinder veröffentlicht), ist mit Zwei-Moden-Filtern befasst, bei denen der eingangsseitige und der ausgangsseitige rechtwinklige Hohlleiter eine gleiche Orientierung besitzen.

In der Druckschrift Beyer R et al: "Field-Theory design of circular waveguide dual-mode filter by a combined mode-matching finite element method" 24th. European Microwave Conference Proceedings Cannes, Sept. 5-8, 1994, European Microwave Conference Proceedings, Nexus Business Communications, GB, Bd. 1 Conf. 24, 5. September 1994 (1994-09-05), Seiten 294-303, ISBN: 0-9518-0325-5, XP000643177, werden Zwei-Moden-Filter zur Kopplung orthogonal orientierter rechtwinkliger Wellenleiter beschrieben, bei denen die Kopplung stets über einen im Querschnitt kreisförmigen Zwischenabschnitt bewirkt wird. Bei einer Ausführung sind zur Kopplung der Wellenleiter mit dem zentralen Abschnitt Schlitzblenden vorgesehen, wobei ein zentrales quadratisches Pfostenelement ("quadratic post element) erforderlich ist. Die Schlitze besitzen halbkreisförmige Enden. Bei einer anderen Ausführung sind zur Kopplung der Wellenleiter mit dem zentralen Hohlraum allgemein rechteckförmige Blenden mit gerundeten Ecken vorgesehen. Der zentrale Hohlraum ist wieder durch einen kreiszylindrischen Abschnitt gebildet.

Der erfindungsgemäße Übergang zeichnet sich dadurch aus, dass die erste längliche Öffnung horizontal im oberen oder unteren Bereich der vorderen Stirnseite der Transformationsstufe und der erste Hohlleiter unsymmetrisch zur vorderen Stirnseite der Transformationsstufe angeordnet sind und/oder dass die zweite längliche Öffnung vertikal im linken oder rechten Bereich der hinteren Stirnseite der Transformationsstufe und der zweite Hohlleiter unsymmetrisch zur hinteren Stirnseite der Transformationsstufe angeordnet sind.

### Vorteile der Erfindung

Dadurch, dass bei dem erfindungsgemäßen Übergang vorgesehen ist, dass die Transformationsstufe eine im Wesentlichen rechtwinklige Geometrie mit einer Höhe, einer Breite und einer Tiefe aufweist, wobei die Höhe und die Breite derart gewählt sind, dass sowohl der erste Grundwellentyp als auch der zweite Grundwellentyp in der Transformationsstufe ausbreitungsfähig sind, wird ein kompakter leicht herstellbarer Übergang mit verhältnismäßig geringer Baulänge geschaffen, der über einen breiten Frequenzbereich die Grundwellentypen von zwei orthogonal orientierten Hohlleitern reflexionsarm anpasst. Durch den erfindungsgemäßen Aufbau entsteht in der Transformationsstufe ein Hybridwellentyp, durch den eine Transformation zwischen dem ersten Grundwellentyp und dem zweiten Grundwellentyp erzielt wird. Der erfindungsgemäße Übergang kann beispielsweise als Teilkomponente in planaren Hohlleiterschaltungen integriert werden. Durch die mit dem erfindungsgemäßen Übergang mögliche Polarisationsdrehung innerhalb einer Gesamtstruktur kann bei komplexen integrierten Hohlleiterschaltungen die optimale Einbaulage beziehungsweise Ankopplung für jede Komponente erreicht werden. Trotz der bei dem erfindungsgemäßen Übergang möglichen kurzen Baulänge werden sehr gute elektrische Eigenschaften über einen sehr breiten Frequenzbereich erreicht. Weiterhin kann aufgrund der möglichen sehr kurzen Baulänge bei komplexen integrierten Hohlleiterschaltungen, beispielsweise bei in der eingangs erwähnten EP 0392999B1 beschriebenen Verteilnetzwerken für Array-Antennen, bei denen mehrere der gattungsgemäßen Übergänge benötigt werden, ein sehr kompakter Gesamtaufbau erreicht werden.

Insbesondere wenn die zweite längliche Öffnung unmittelbar benachbart zur linken oder rechten Kante der hinteren Stirnseite der Transformationsstufe angeordnet ist, werden gute Ergebnisse erzielt.

Vorzugsweise ist vorgesehen, dass die Transformationsstufe eine Länge beziehungsweise Tiefe ≤(2n+1)λ/4, mit n=0,1,2,3..., aufweist, wobei λ die Hohlleiterwellenlänge Des H10- beziehungsweise H01-Wellentyps im Bereich der Transformationsstufe ist. Eine derartige Länge beziehungsweise Tiefe des erfindungsgemäßen Übergangs ermöglicht einen optimalen Energietransport, wobei die kürzeste und bevorzugte mögliche Länge beziehungsweise Tiefe ungefähr λ/4 beträgt. Insbesondere wenn die Breite und die Höhe der Transformationsstufe ähnliche Abmessungen aufweise, sind auch die entsprechenden Grenzwellenlängen λ_{iH01} und λ_{iH10} und damit die Hohlleiterwellenlängen der Wellentypen H10 und H01 im Bereich der Transformationsstufe ähnlich. Für die Länge der Transformationsstufe gilt dann mit λ_{H01} ≈ λ_{H10}: t ≤ (λ_{H10} + λ_{H01})/8 ≈ λ_{H10}/4 ≈ λ_{H01}/4. Weiterhin kann λ die mittlere Hohlleiterwellenlänge des Nutzfrequenzbandes der ersten und zweiten Hohlleiter sein.

Die Länge der ersten länglichen Öffnung kann bei bestimmten Ausführungsformen ungefähr der Breite der Transformationsstufe entsprechen. Dies ist insbesondere dann sinnvoll, wenn der erste Hohlleiter direkt, das heißt ohne zwischengeschaltete Blende und ohne eine weitere Transformationsstufe, an die Transformatiönsstufe angeschlossen wird.

Die Länge der zweiten länglichen Öffnung kann bei bestimmten Ausführungsformen ungefähr der Höhe der Transformationsstufe entsprechen. Diese Lösung bietet sich wiederum dann an, wenn der zweite Hohlleiter direkt, das heißt ohne eine zwischengeschaltete Blende und ohne eine weitere Transformationsstufe, an die Transformationsstufe angeschlossen wird.

Um die Bandbreite zu vergrößern kann bei bestimmten Ausführungsformen des erfindungsgemäßen Übergangs vorgesehen sein, dass die erste Öffnung mit einer weiteren Transformationsstufe in Verbindung steht, die zum Anschluss des ersten Hohlleiters vorgesehen ist.

In diesem Fall kann die weitere Transformationsstufe symmetrisch zum Querschnitt des ersten Hohlleiters und unsymmetrisch zur Transformationsstufe angeordnet sein. Es sind jedoch ebenfalls Ausführungsformen denkbar, bei denen die weitere Transformationsstufe in Abhängigkeit vom Gesamtaufbau mit einer anderen Symmetrie oder unsymmetrisch angeordnet ist.

Wenn eine weitere Transformationsstufe eingesetzt wird kann deren Breite kleiner als die der Transformationsstufe sein.

Selbstverständlich ist es ebenfalls denkbar, dass auch oder nur der zweiten Öffnung eine weitere Transformationsstufe zugeordnet wird.

Weiterhin ist es denkbar, dass die erste Öffnung mit einer ersten Blende in Verbindung steht, die zum Anschluss des ersten Hohlleiters vorgesehen ist. Auch diese erste Blende kann zur Vergrößerung der Bandbreite des Übergangs beitragen.

Obwohl dies nicht zwingend erforderlich ist, kann die Breite der ersten Blende kleiner als die Breite der Transformationsstufe sein, je nach gewünschtem Übertragungsverhalten.

Zur weiteren Vergrößerung der Bandbreite kann die zweite Öffnung mit einer zweiten Blende in Verbindung stehen, die zum Anschluss des zweiten Hohlleiters vorgesehen ist.

Die Breite der zweiten Blende kann dann kleiner als die Höhe der Transformationsstufe sein.

Da der erfindungsgemäße Übergang durch die Halbschalentechnik verwirklicht werden kann, ist seine Herstellung in einfacher Weise, beispielsweise durch einen Fräsvorgang, möglich.

Weiterhin kann der erfindungsgemäße Übergang durch eine integrierte Hohlleiterschaltung gebildet sein oder einen Bestandteil einer derartigen integrierten Hohlleiterschaltung darstellen.

Der erste Hohlleiter und der zweite Hohlleiter können gegebenenfalls unterschiedliche Querschnittsabmessungen aufweisen. Beispielsweise könnte auf einer Seite ein Standardhohlleiter (Breite : Höhe ≈ 1 : 2) und auf der anderen Seite ein Hohlleiter mit reduzierter Breite (Breite : Höhe ≈ 1 : 4) geschlossen sein. In diesem Zusammenhang ist weiterhin denkbar, dass der erste und der zweite Hohlleiter durch zwei verschiedene Standardhohlleiter mit unterschiedlichen Grundwellenlängen gebildet sind. Der Querschnitt der Hohlleiter muss nicht exakt rechtwinklig sein, sondern es können auch verrundete Rechteckgeometrien oder elliptische Hohlleiter verwendet werden.

Durch die den verschiedenen Ausführungsformen gemeinsame unsymmetrische Anordnung der Hohlleiter entsteht in der Transformationsstufe ein Hybridwellentyp, durch den die Transformation erfolgt.

### Zeichnungen

Die Erfindung wird nachfolgend anhand der zugehörigen Zeichnungen näher erläutert.

Es zeigen:
Figur 1 eine erste Ausführungsform des erfindungsgemäßen Übergangs;
Figur 2 eine zweite Ausführungsform des erfindungsgemäßen Übergangs;
Figur 3 eine dritte Ausführungsform des erfindungsgemäßen Übergangs;
Figur 4 eine Draufsicht auf den Übergang gemäß Figur 3;
Figur 5 eine Seitenansicht des Übergangs gemäß Figur 3;
Figur 6 ein magnetisches Feldbild in dem Übergang gemäß Figur 3 an einer ersten Schnittebene;
Figur 7 ein magnetisches Feldbild in dem Übergang gemäß Figur 3 an einer zweiten Schnittebene; und
Figur 8 ein magnetisches Feldbild in dem Übergang gemäß Figur 3 an einer dritten Schnittebene.

### Beschreibung der Ausführungsbeispiele

Figur 1 zeigt eine einstufige Ausführungsform eines Übergangs für orthogonal orientierte Hohlleiter H1, H2. Der Übergang umfasst eine Transformationsstufe T, die eine im Wesentlichen rechtwinklige Geometrie aufweist. Die Höhe der Transformationsstufe T ist mit h, die Breite mit b und die Tiefe mit t bezeichnet. Die Transformationsstufe T weist eine erste längliche Öffnung zum Anschluss eines ersten Hohlleiters H1 auf, der zum Leiten eines ersten Grundwellentyps H10 ausgelegt ist. Die Höhe h und die Breite b der Transformationsstufe T ist derart gewählt, dass sich sowohl der erste Grundwellentyp H10 als auch der zweite Grundwellentyp H01 in der Transformationsstufe T ausbreiten können. Die Länge beziehungsweise Tiefe t der Transformationsstufe T ist im dargestellten Fall derart gewählt, dass die Beziehung t ≤(2n+1)λ/4, mit n=0,1,2,3..., erfüllt ist. λ ist dabei die Hohlleiterwellenlänge des H10- beziehungsweise des H01-Wellentyps im Bereich der Transformationsstufe T, vorzugsweise die mittlere Hohlleiterwellenlänge des Nutzfrequenzbandes. Wie dies in Figur 1 dargestellt ist, ist die erste längliche Öffnung im unteren Bereich der vorderen Stirnseite S1 der Transformationsstufe T angeordnet, und die Länge 11 der ersten länglichen Öffnung entspricht der Breite b der Transformationsstufe T. Die zweite längliche Öffnung ist im rechten Bereich der hinteren Stirnseite S2 der Transformationsstufe T angeordnet, und die Länge 12 der zweiten länglichen Öffnung entspricht der Höhe h der Transformationsstufe T. Durch diese unsymmetrische Anordnung der ersten länglichen Öffnung und der zweiten länglichen Öffnung beziehungsweise des ersten Hohlleiters H1 und des zweiten Hohlleiters H2 entsteht in der Transformationsstufe T ein Hybridwellentyp, durch den die Transformation erfolgt.

In Figur 2 ist eine zweite zweistufige Ausführungsform des erfindungsgemäßen Übergangs dargestellt. Die Transformationsstufe T weist eine erste längliche Öffnung zum Anschluss eines ersten Hohlleiters H1 auf, der zum Leiten eines ersten Grundwellentyps H10 ausgelegt ist. Die prinzipielle Polarisationsrichtung des ersten Grundwellentyps H10 ist in Figur 2 durch den entsprechenden Pfeil angedeutet. Weiterhin weist die Transformationsstufe T eine zweite längliche Öffnung zum Anschluss eines zweiten Hohlleiters H2 auf, der zum Leiten eines zweiten Grundwellentyps H01 ausgelegt ist. Auch die prinzipielle Polarisation des zweiten Grundwellentyps H01 ist in Figur 2 durch einen entsprechenden Pfeil angedeutet. Die Höhe h und die Breite b der Transformationsstufe T sind derart gewählt, dass sowohl der erste Grundwellentyp H10 als auch der zweite Grundwellentyp H01 in der Transformationsstufe T ausbreitungsfähig ist. Die Länge beziehungsweise Tiefe t der Transformationsstufe T ist vorzugsweise derart gewählt, dass die Beziehung t ≤(2n+1)λ/4, mit n=0,1,2,3..., erfüllt ist, wobei λ die Hohlleiterwellenlänge des H10- beziehungsweise des H01-Wellentyps im Bereich der Transformationsstufe T ist, vorzugsweise die mittlere Hohlleiterwellenlänge des Nutzfrequenzbandes. Die erste längliche Öffnung ist im unteren Bereich der vorderen Stirnseite S1 der Transformationsstufe T angeordnet, wobei die Breite der ersten Öffnung bei dieser Ausführungsform etwas kleiner als die Breite b der Transformationsstufe T ist. Die zweite längliche Öffnung ist im rechten Bereich der hinteren Stirnseite S2 der Transformationsstufe T angeordnet, wobei die Länge der zweiten länglichen Öffnung bei der in Figur 2 dargestellten Ausführungsform der Höhe h der Transformationsstufe T entspricht. Die erste längliche Öffnung und die zweite längliche Öffnung sind somit orthogonal zueinander ausgerichtet. Um die Bandbreite des Übergangs gegenüber der in Figur 1 dargestellten Ausführungsform zu erhöhen ist der erste Hohlleiter H1 nicht direkt, sondern über eine weitere Transformationsstufe T10 an die erste längliche Öffnung angeschlossen. Im dargestellten Fall entspricht die Breite der weiteren Transformationsstufe T10 der Breite der ersten länglichen Öffnung, das heißt sie ist etwas kleiner als die Breite b der Transformationsstufe T.

Obwohl dies nicht dargestellt ist, sind Ausführungsformen denkbar, bei denen nur oder auch der zweite Hohlleiter H2 über eine entsprechende weitere Transformationsstufe mit der zweiten länglichen Öffnung in Verbindung steht.

In den Figuren 3 bis 5 ist eine dritte dreistufige Ausführungsform des erfindungsgemäßen Übergangs dargestellt, wobei Figur 3 eine perspektivische schematische Darstellung, Figur 4 eine Draufsicht und Figur 5 eine Seitenansicht der dritten Ausführungsform des Übergangs darstellt. Die Transformationsstufe T weist eine erste längliche Öffnung zum Anschluss eines ersten Hohlleiters H1 auf, der zum Leiten eines ersten Grundwellentyps H10 ausgelegt ist. Die prinzipielle Polarisationsrichtung dieses ersten Grundwellentyps H10 ist in Figur 3 durch einen entsprechenden Pfeil angedeutet. Weiterhin weist die Transformationsstufe T eine zweite längliche Öffnung zum Anschluss eines zweiten Hohlleiters H2 auf, der zum Leiten eines zweiten Grundwellentyps H01 ausgelegt ist. Auch die prinzipielle Polarisationsrichtung des zweiten Grundwellentyps H01 ist in Figur 3 durch einen entsprechenden Pfeil angedeutet. Auch bei dieser Ausführungsform weist die Transformationsstufe T eine im Wesentlichen rechtwinklige Geometrie mit einer Höhe h, einer Breite b und einer Tiefe t auf. Die Höhe h und die Breite b sind dabei derart gewählt, dass sowohl der erste Grundwellentyp H10 als auch der zweite Grundwellentyp H01 in der Transformationsstufe T ausbreitungsfähig ist. Die Länge beziehungsweise Tiefe t der Transformationsstufe T ist derart gewählt, dass sie die Beziehung t ≤(2n+1)λ/4, mit n=0,1,2,3..., erfüllt, wobei λ die Hohlleiterwellenlänge des H10- beziehungsweise des H01-Wellentyps im Bereich der Transformationsstufe T ist, vorzugsweise die mittlere Hohlleiterwellenlänge des Nutzfrequenzbandes. Die erste längliche Öffnung der Transformationsstufe T ist, wie in Figur 3 zu erkennen ist, im unteren Bereich der vorderen Stirnseite S1 der Transformationsstufe T angeordnet. Die zweite längliche Öffnung ist im rechten Bereich der hinteren Stirnseite S2 der Transformationsstufe T angeordnet. Die erste längliche Öffnung und die zweite längliche Öffnung sind somit orthogonal zueinander ausgerichtet. Um die Bandbreite des erfindungsgemäßen Übergangs gegenüber der Ausführungsform nach Figur 1 zu erhöhen, ist der erste Hohlleiter H1 bei der in den Figuren 3 bis 5 dargestellten Ausführungsform nicht direkt an die erste längliche Öffnung in der vorderen Stirnseite der Transformationsstufe T angeschlossen, sondern es ist eine erste Blende B1 vorgesehen, über die der erste Hohlleiter H1 mit der ersten länglichen Öffnung in Verbindung steht. Wie dies anhand der Figuren 3 und 4 zu erkennen ist, ist die Breite der ersten Öffnung und der ersten Blende B1 bei dieser Ausführungsform derart gewählt, dass sie etwas kleiner als die Breite b der Transformationsstufe T ist. Auch der zweite Hohlleiter H2 ist bei dieser Ausführungsform nicht direkt an die zweite längliche Öffnung im rechten Bereich der hinteren Stirnseite S2 der Transformationsstufe T angeschlossen, sondern eine zweite Blende B2, die mit der zweiten länglichen Öffnung in Verbindung steht, verbindet den zweiten Hohlleiter H2 mit der zweiten länglichen Öffnung. Wie dies insbesondere anhand der Figuren 3 und 4 zu erkennen ist, ist die Breite der zweiten länglichen Öffnung und die Breite der zweiten Blende B2 derart gewählt, dass sie etwas geringer als die Höhe h der Transformationsstufe T ist. Im Gegensatz zu der Anschlussweise des ersten Hohlleiters H1 ist der zweite Hohlleiter H2 bezüglich der zweiten Blende B2 bei dieser Ausführungsform unsymmetrisch angeschlossen, obwohl dies nicht zwingend erforderlich ist. Bezüglich der in den Figuren 3 bis 5 dargestellten dritten Ausführungsform lässt sich zusammenfassend feststellen, dass die erste Blende B1 und die zweite Blende B2 unsymmetrisch an der Transformationsstufe T angeordnet sind, und zwar derart, dass die erste Blende B1 an der unteren Kante der vorderen Stirnseite S1 und die zweite Blende B2 an der rechten Kante der hinteren Stirnseite S2 angeordnet sind. Die Länge des Hohlleiterabschnitts T ist im dargestellten Fall etwas kürzer als λ/4 der mittleren Hohlleiterwellenlänge des Nutzfrequenzbandes. Durch diesen Aufbau des Übergangs entsteht in der Transformationsstufe T ein Hybridwellentyp, durch den die Transformation zwischen dem orthogonalen H10 und H01 Wellentypen erzielt wird. Durch die in den Figuren 3 bis 5 dargestellte Ausführungsform kann eine Reflexionscharakteristik mit Tschebyscheff-Verlauf erreicht werden, die drei Nullstellen aufweist, um somit die entsprechend große Nutzbandbreite zu realisieren. Wesentlich für die Funktion des Übergangs ist die Asymmetrie der ersten Blende B1 hinsichtlich der Höhe h und die der zweiten Blende B2 bezüglich der Breite b der Transformationsstufe T. Eine Asymmetrie in der jeweiligen anderen Querschnittsdimension ist möglich, wie dies beispielsweise für die zweite Blende B2 dargestellt ist, aber nicht erforderlich. Auch die dargestellte Asymmetrie der zweiten Blende B2 hinsichtlich des zweiten Hohlleiters H2 ist wie erwähnt nicht zwingend erforderlich.

In den Figuren 6 bis 8 sind magnetische Feldbilder dargestellt, die sich an unterschiedlichen Schnittebenen der in den Figuren 3 bis 5 dargestellten dritten Ausführungsform des erfindungsgemäßen Übergangs einstellen. Das in Figur 6 dargestellte magnetische Feldbild stellt sich dabei in der in Figur 5 eingezeichneten Ebene Z-X ein. Das in Figur 7 dargestellte magnetische Feldbild stellt sich entlang der in Figur 4 eingezeichneten Ebene Z-Y ein und das in Figur 8 dargestellte magnetische Feldbild stellt sich in der Ebene X-Y ein, die sowohl in Figur 4 als auch in Figur 5 eingezeichnet ist. In den Figuren 6 bis 8 ist die durch den in der Transformationsstufe T erzeugten Hybridwellentyp erzielte Felddrehung gut zu erkennen.

Den drei dargestellten Ausführungsformen ist gemeinsam, dass sie in planaren Hohlleiterschaltungen integriert werden können und beispielsweise durch die Frästechnik hergestellt werden können. Trotz der kurzen Baulängen werden, wie erwähnt, sehr gute elektrische Eigenschaften über einen sehr breiten Frequenzbereich erreicht.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

## Patentansprüche

1. Übergang für orthogonal orientierte Hohlleiter (H1,H2), mit einer Transformationsstufe (T), die eine erste längliche Öffnung zum Anschluss eines ersten Hohlleiters (H1), der zum Leiten eines ersten Grundwellentyps (H10) ausgelegt ist, und eine zweite längliche Öffnung zum Anschluss eines zweiten Hohlleiters (H2) aufweist, der zum Leiten eines zweiten Grundwellentyps (H01) ausgelegt ist, wobei die erste längliche Öffnung und die zweite längliche Öffnung orthogonal zueinander ausgerichtet sind, die Transformationsstufe (T) eine im wesentlichen rechtwinklige Geometrie mit einer Höhe (h), einer Breite (b) und einer Tiefe (t) aufweist und die Höhe (h) und die Breite (b) derart gewählt sind, dass sowohl der erste Grundwelltyp (H10) als auch der zweite Grundwellentyp (H01) in der Transformationsstufe (T) ausbreitungsfähig ist,
**dadurch gekennzeichnet,**
**dass** die erste längliche Öffnung horizontal im oberen oder unteren Bereich der vorderen Stirnseite (S1) der Transformationsstufe (T) und der erste Hohlleiter (H1) unsymmetrisch zur vorderen Stirnseite (S1) der Transformationsstufe (T) angeordnet sind und/oder dass die zweite längliche Öffnung vertikal im linken oder rechten Bereich der hinteren Stirnseite (S2) der Transformationsstufe (T) und der zweite Hohlleiter (H2) unsymmetrisch zur hinteren Stirnseite (S2) der Transformationsstufe (T) angeordnet sind.

2. Übergang nach Anspruch 1,
**dadurch gekennzeichnet,**
**dass** die Transformationsstufe (T) eine Länge bzw. Tiefe (t) ≤ (2n+1)λ/4, mit n=0,1,2,3..., aufweist, wobei λ die Hohlleiterwellenlänge des ersten Grundwellentyps (H 10) beziehungsweise des zweiten Grundwellentyps (H01) im Bereich der Transformationsstufe (T) ist.

3. Übergang nach einem der vorhergehenden Ansprüche,
**dadurch gekennzeichnet,**
**dass** die Länge (11) der ersten länglichen Öffnung ungefähr der Breite (b) der Transformationsstufe (T) entspricht.

4. Übergang nach einem der vorhergehenden Ansprüche,
**dadurch gekennzeichnet,**
**dass** die Länge (12) der zweiten länglichen Öffnung ungefähr der Höhe (h) der Transformationsstufe (T) entspricht.

5. Übergang nach einem der vorhergehenden Ansprüche,
**dadurch gekennzeichnet,**
**dass** die erste Öffnung mit einer weiteren Transformationsstufe (T10) in Verbindung steht, die zum Anschluss des ersten Hohlleiters (H1) vorgesehen ist.

6. Übergang nach Anspruch 5,
**dadurch gekennzeichnet,**
**dass** die weitere Transformationsstufe (T10) symmetrisch zum Querschnitt des ersten Hohlleiters (H 1) und unsymmetrisch zur Transformationsstufe (T) angeordnet ist.

7. Übergang nach einem der Ansprüche 5 oder 6,
**dadurch gekennzeichnet,**
**dass** die Breite der weiteren Transformationsstufe (T10) kleiner als die Breite (b) der Transformationsstufe (T) ist.

8. Übergang nach einem der vorhergehenden Ansprüche,
**dadurch gekennzeichnet,**
**dass** die erste Öffnung mit einer ersten Blende (B1) in Verbindung steht, die zum Anschluss des ersten Hohlleiters (H1) vorgesehen ist.

9. Übergang nach Anspruch 8,
**dadurch gekennzeichnet,**
**dass** die Breite der ersten Blende (B1) kleiner als die Breite (b) der Transformationsstufe (T) ist.

10. Übergang nach einem der vorhergehenden Ansprüche,
**dadurch gekennzeichnet,**
**dass** die zweite Öffnung mit einer zweiten Blende (B2) in Verbindung steht, die zum Anschluss des zweiten Hohlleiters (H2) vorgesehen ist.

11. Übergang nach Anspruch 10,
**dadurch gekennzeichnet,**
**dass** die Breite der zweiten Blende (B2) kleiner als die Höhe (h) der Transformationsstufe (T) ist.

12. Übergang nach einem der vorhergehenden Ansprüche,
**dadurch gekennzeichnet,**
**dass** er durch einen Fräsvorgang hergestellt ist.

13. Übergang nach einem der vorhergehenden Ansprüche,
**dadurch gekennzeichnet,**
**dass** er durch eine integrierte Hohlleiterschaltung gebildet beziehungsweise Bestandteil von dieser ist.

14. Übergang nach einem der vorhergehenden Ansprüche,
**dadurch gekennzeichnet,**
**dass** der erste Hohlleiter (H1) und der zweite Hohlleiter (H2) unterschiedliche Querschnittsgeometrien aufweisen.

## Claims

1. A junction for orthogonally oriented waveguides (H1, H2), with a transformation stage (T), which has a first elongate opening for connecting a first waveguide (H 1), which is designed to carry a first ground wave type (H10), and a second elongate opening for connecting a second waveguide (H2), which is designed to carry a second ground wave type (H01), wherein the first elongate opening and the second elongate opening are oriented orthogonally with respect to one other, the transformation stage (T) has an essentially right-angled geometry, with a height (h), a width (b) and a depth (t), and wherein the height (h) and the width (b) are chosen such that both the first ground wave type (H10) and the second ground wave type (H01) can be propagated in the transformation stage (T),
**characterised in that**
the first elongate opening is arranged horizontally in the upper or lower region of the front end face (S1) of the transformation stage (T) and the first waveguide (H1) is arranged asymmetrically to the front end face (S1) of the transformation stage (T) and/or **in that** the second elongate opening is arranged vertically in the left or right region of the rear end face (S2) of the transformation stage (T) and the second waveguide (H2) is arranged asymmetrically to the rear end face (S2) of the transformation stage (T).

2. A junction in accordance with claim 1, **characterised in that** the transformation stage (T) has a length or a depth (t) ≤ (2n+1)λ/4, where n=0,1,2,3..., wherein λ is the waveguide wavelength of the first ground wave type (H 10) or of the second ground wave type (HO1) respectively in the region of the transformation stage (T).

3. A junction in accordance with any one of the preceding claims, **characterised in that** the length (11) of the first elongate opening approximately corresponds to the width (b) of the transformation stage (T).

4. A junction in accordance with any one of the preceding claims, **characterised in that** the length (12) of the second elongate opening approximately corresponds to the height (h) of the transformation stage (T).

5. A junction in accordance with any one of the preceding claims, **characterised in that** the first opening is connected to a further transformation stage (T10) which is provided for the connection of the first waveguide (H1).

6. A junction in accordance with any one of the preceding claims, **characterised in that** the further transformation stage (T10) is arranged symmetrically to the cross-section of the first waveguide (H1) and asymmetrically to the transformation stage (T).

7. A junction in accordance with any one of the claims 5 or 6, **characterised in that** the width of the further transformation stage (T10) is smaller than the width (b) of the transformation stage (T).

8. A junction in accordance with any one of the preceding claims, **characterised in that** the first opening is connected to a first aperture (B1) which is provided for the connection of the first waveguide (H1).

9. A junction in accordance with claim 8, **characterised in that** the width of the first aperture (B1) is smaller than the width (b) of the transformation stage (T).

10. A junction in accordance with any one of the preceding claims, **characterised in that** the second opening is connected to a second aperture (B2) which is provided for the connection of the second waveguide (H2).

11. A junction in accordance with claim 10, **characterised in that** the width of the second aperture (B2) is smaller than the height (h) of the transformation stage (T).

12. A junction in accordance with any one of the preceding claims, **characterised in that** it is manufactured by a milling procedure.

13. A junction in accordance with any one of the preceding claims, **characterised in that** it is formed by an integrated waveguide circuit or is a component thereof.

14. A junction in accordance with any one of the preceding claims, **characterised in that** the first waveguide (H1) and the second waveguide (H2) have different cross-sectional geometries.

## Revendications

1. Transition pour guides d'ondes orientés orthogonalement (H1, H2), comprenant un étage de transformation (T), qui comporte une première ouverture allongée pour le raccordement d'un premier guide d'ondes (H1), lequel est conçu pour le passage d'un premier type d'ondes de base (H10), et une seconde ouverture allongée pour le raccordement d'un second guide d'ondes (H2), lequel est conçu pour le passage d'un second type d'ondes de base (H01), la première ouverture allongée et la seconde ouverture allongée étant orientées orthogonalement l'une à l'autre, l'étage de transformation (T) ayant une géométrie essentiellement rectangulaire avec une hauteur (h), une largeur (b) et une profondeur (t), la hauteur (h) et la largeur (b) étant choisies de telle façon que le premier type d'ondes de base (H10) tout comme le second type d'ondes de base (H01) est capable de se propager dans l'étage de transformation (T),
**caractérisée en ce que**
la première ouverture allongée est agencée horizontalement dans la région supérieure ou la région inférieure du côté frontal antérieur (S1) de l'étage de transformation (T) et le premier guide d'ondes (H1) est agencé de façon asymétrique et vers le côté frontal antérieur (S1) de l'étage de transformation (T) et/ou **en ce que** la seconde ouverture longitudinale est agencée verticalement dans la région de droite ou la région de gauche du côté frontal postérieur (S2) de l'étage de transformation (T) et le second guide d'ondes (H2) est agencé de façon asymétrique et vers le côté frontal postérieur (S2) de l'étage de transformation (T).

2. Transition selon la revendication 1,
**caractérisée en ce que**
l'étage de transformation (T) a une longueur ou respectivement une profondeur (t) ≤ (2n + 1) λ/4, avec n = 0, 1, 2, 3,..., dans laquelle λ est la longueur d'onde du premier type d'ondes de base (H10) ou respectivement du second type d'ondes de base (H01) dans le guide d'ondes dans la région de l'étage de transformation (T).

3. Transition selon l'une des revendications précédentes,
**caractérisée en ce que**
la longueur (11) de la première ouverture allongée correspond approximativement à la largeur (b) de l'étage de transformation (T).

4. Transition selon l'une des revendications précédentes,
**caractérisée en ce que**
la longueur (12) de la seconde ouverture allongée correspond approximativement à la hauteur (h) de l'étage de transformation (T).

5. Transition selon l'une des revendications précédentes,
**caractérisée en ce que**
la première ouverture est en communication avec un autre étage de transformation (T10) qui est prévu pour le raccordement du premier guide d'ondes (H1).

6. Transition selon la revendication 5,
**caractérisée en ce que**
l'autre étage de transformation (T10) est agencé symétriquement par rapport à la section du premier guide d'ondes (H1) et de manière asymétrique par rapport à l'étage de transformation (T).

7. Transition selon l'une des revendications 5 ou 6,
**caractérisée en ce que**
la largeur de l'autre étage de transformation (T10) est inférieure à la largeur (b) de l'étage de transformation (T).

8. Transition selon l'une des revendications précédentes,
**caractérisée en ce que**
la première ouverture communique avec un premier diaphragme (B1) qui est prévu pour le raccordement du premier guide d'ondes (H1).

9. Transition selon la revendication 8,
**caractérisée en ce que**
la largeur du premier diaphragme (B1) est inférieure à la largeur (b) de l'étage de transformation (T).

10. Transition selon l'une des revendications précédentes,
**caractérisée en ce que**
la seconde ouverture communique avec un second diaphragme (B2) qui est prévu pour le raccordement du second guide d'ondes (H2).

11. Transition selon la revendication 10,
**caractérisée en ce que**
la largeur du second diaphragme (B2) est inférieure à la hauteur (h) de l'étage de transformation (T).

12. Transition selon l'une des revendications précédentes,
**caractérisée en ce que**
elle a été est réalisée par une opération de fraisage.

13. Transition selon l'une des revendications précédentes,
**caractérisée en ce que**
elle est formée par un circuit intégré à guide d'ondes, ou constitue respectivement un composant de celui-ci.

14. Transition selon l'une des revendications précédentes,
**caractérisée en ce que**
le premier guide d'ondes (H1) et le second guide d'ondes (H2) présentent des géométries différentes en section transversale.
